# FASCICULE DE BREVET EUROPEEN

(11) **EP 2 186 503 B1**
(45) Date de publication et mention de la délivrance du brevet: **16.05.2012**
(21) Numéro de dépôt: 09176126.2
(22) Date de dépôt: 16.11.2009
(51) Int. Cl.: B65D 51/28, A61J 1/20, A61J 1/06, B65D 1/09

(54) **Dispositif de conditionnement d'une composition binaire**
Trennbare Zweikammerampule
Breakable two-compartment ampoule

(30) Priorité: 14.11.2008 FR 0806392; 18.06.2009 FR 0954125
(43) Date de publication de la demande: 19.05.2010
(73) Titulaire: Seriplast, 01100 Oyonnax (FR)
(72) Inventeur: Tartaglione, André, 01100 Oyonnax (FR)
(74) Mandataire: Delorme, Nicolas

(56) Documents cités:
- WO-A1-02/053086
- WO-A1-2006/066336
- GB-A- 2 335 179
- US-A- 1 718 599

## Description

La présente invention concerne un dispositif comportant deux compartiments destinés à contenir chacun un produit tel qu'un liquide ou une poudre pour la préparation de compositions binaires notamment médicamenteuses.

Les produits pharmaceutiques ou cosmétiques peuvent être conditionnés, par exemple, en ampoules ou flacons.

Le conditionnement en ampoules est généralement utilisé dans le domaine pharmaceutique ou cosmétique. Il s'agit d'ampoules à usage unique qui possèdent un embout cassable, cet embout est cassé avant la première utilisation afin de libérer leur contenu.

Il est connu de conditionner des liquides, notamment des produits pharmaceutiques, dans des ampoules sécables tels que celles décrites dans la demande de brevet EP A 1 918 214.

Ces ampoules sont cependant peu adaptées au conditionnement de compositions qui doivent être reconstituées à partir de plusieurs produits. Il est également connu du document WO-A-02023086 de conditionner un liquide ou une poudre dans une ampoule et de connecter cette ampoule à une poche contenant un autre liquide pour obtenir le mélange des composants.

Au sens de la présente invention, il est entendu par composition binaire toute composition comportant au moins deux composants devant être stockés séparément et mélangés immédiatement avant utilisation. Une telle composition binaire peut être utilisée à des fins pharmaceutiques ou cosmétiques. En particulier, et bien que la plupart des médicaments soient disponibles sous formes galéniques liquides, certaines substances médicamenteuses ou cosmétiques sont instables et doivent être stockées sous forme de poudre, leur administration se faisant néanmoins sous une forme liquide. Le mélange des deux composants, la substance en poudre et un liquide, pour la mise en solubilisation ou la dispersion doit se faire immédiatement avant son administration.

Les flacons tels que décrits dans la demande de brevet EP A 1 918214 ne sont pas adaptés à des compositions médicamenteuses binaires. En effet, si un des composants peut y être stocké, l'autre composant doit être stocké dans un autre flacon et le mélange des deux composants n'est pas aisé et présente des inconvénients.

Premièrement le mélange peut nécessiter l'utilisation d'un dispositif supplémentaire, ce qui peut compromettre la stérilité éventuelle de la composition médicamenteuse binaire, du fait notamment de la manipulation par l'utilisateur.

Ensuite, les quantités respectives de chaque composant peuvent ne pas être correctement respectées. Or, les proportions de chaque composant intervenant dans une composition médicamenteuse binaire sont souvent primordiales pour que la composition ait les effets désirés.

Enfin, les manipulations nécessaires pour assurer le mélange des composants peuvent être compliquées par les petites dimensions des pièces et par leur fragilité, rendant le mélange difficile.

De manière générale, le conditionnement séparé de deux produits qui doivent être mélangés pour former une composition n'est pas réglé de manière satisfaisante.

Dans ce contexte technique, la présente invention a pour objet de remédier en tout ou partie aux différents inconvénients cités précédemment.

Un but de l'invention est de proposer un dispositif permettant le conditionnement d'une composition binaire qui doit être reconstituée au moment de son application.

Un autre but de l'invention est de proposer un dispositif permettant le conditionnement d'une composition binaire qui doit être reconstituée en l'absence de contact avec le milieu ambiant au moment de son application.

L'invention concerne un dispositif de conditionnement selon la revendication 1.

Ainsi, le dispositif selon la présente invention permet de stocker deux produits, par exemple pharmaceutique ou cosmétique, de façon séparée, et d'assurer leur mélange au moment de l'utilisation du produit. Une ampoule selon la présente invention est particulièrement utile pour la préparation d'une composition médicamenteuse binaire. Une ampoule selon la présente invention ne nécessite pas d'élément extérieur pour effectuer le mélange desdits produits individuels. Une telle ampoule permet également de s'assurer que la quantité de chaque composant pour le mélange est correcte.

Selon un aspect de l'invention, il peut être prévu que le dispositif comprenne des moyens de rappel susceptibles de ramener l'obturateur contre l'ouverture pour refermer la paroi de séparation qui délimite le compartiment primaire et le compartiment secondaire, après rupture de la zone percutable.

Selon une forme de réalisation, les moyens d'actionnement comprennent une tige liée rigidement à l'obturateur de sorte qu'une action sur la tige entraîne une rupture de la zone cassable.

Selon une possibilité, le dispositif présente une bague séparant le compartiment primaire et le compartiment secondaire intégrant la paroi de séparation et l'obturateur reliés par une zone cassable.

Selon une forme d'exécution de l'invention, la bague présente une jupe sur laquelle s'engage un capuchon délimitant le compartiment primaire, le capuchon possédant un téton cylindrique engagé sur la tige, le capuchon pouvant coulisser sur la jupe entre une position d'obturation de la paroi de séparation et une position d'ouverture de la paroi de séparation dans laquelle la tige percute la zone cassable ouvrant l'ouverture et mettant en communication le compartiment primaire et le compartiment secondaire.

Dans cette forme d'exécution de l'invention, le mélange des deux produits contenus dans les compartiments primaire et secondaire se fait sans contact avec le milieu ambiant.

Il est prévu que le dispositif présente un corps possédant un embout sécable engagé sur la bague et délimitant le compartiment secondaire, ce qui permet d'écouler la composition après sa reconstitution.

En pratique, la bague présente une nervure annulaire contre laquelle s'appuient le corps et le capuchon en position d'ouverture de la paroi.

Pour empêcher une percussion accidentelle du dispositif, il est envisagé qu'une bande d'inviolabilité soit interposée entre le capuchon et la nervure annulaire dont la dimension est au moins égale à la course permettant de rompre la zone percutable reliant l'obturateur à la paroi de séparation.

Dans une autre forme d'éxécution de l'invention, le dispositif comprend un corps primaire et un corps secondaire engagés à chaque extrémité d'une bague.

La bague présente une paroi de séparation et un obturateur, solidaire de la tige, relié à la paroi de séparation par un pont de matière cassable de faible épaisseur.

Dans cette forme de réalisation, le corps primaire présente un embout sécable permettant d'accéder à la tige et le corps secondaire possède un embout sécable permettant de libérer une composition reconstituée présente dans le compartiment secondaire.

Pour permettre sa préhension, la tige pénètre dans l'embout cassable, ce qui permet d'accéder à la tige après rupture de l'embout.

Selon une la zone percutable est constituées par un pont de matière qui relie l'obturateur à la paroi de séparation.

Selon une autre possibilité, la zone percutable est constituée par un ajustement serré entre l'obturateur et la paroi de séparation.

Pour sa bonne compréhension, l'invention est décrite en référence aux dessins ci-annexés représentant à titre d'exemples non limitatifs plusieurs formes de réalisation d'un dispositif de conditionnement à deux compartiments selon celui-ci.
Figure 1 représente une vue en coupe longitudinale un dispositif de conditionnement selon une première forme de réalisation en cours d'utilisation, Figures 2 et 3 représentent cette ampoule en vue éclatée,
Figures 4 et 5 représentent une partie de cette ampoule à une échelle agrandie respectivement en position de stockage et en position percutée,
Figure 6 montre en perspective une autre forme de réalisation de l'invention ,
Figure 7 est une vue coupe longitudinale de la forme de réalisation de l'invention montrée à la figure 6,
Figures 8 et 9 montrent en perspective deux composants isolés de cette forme de réalisation,
Figures 10 à 12 montrent en perpective le dispositif selon cette forme de réalisation en cours de fonctionement,
Figure 13 montre en coupe transversale une autre forme de réalisation de l'invention dans laquelle le dispositif comprend une pompe,
Figure 14 montre une autre forme de réalistion de l'invention dans laquelle le dispositif présente une forme générale d'ampoules,
Figure 15 est une vue éclatée de cette ampoule,
Figure 16 montre une partie de cette ampoule,
Figure 17 représente cette ampoule en cours d'utilisation.

Par souci de simplification, les éléments de l'invention qui sont communs à ses différentes formes de réalisation possèdent les mêmes références.

Dans un premier mode de réalisation de l'invention, comme on peut le voir sur la figure 1, le dispositif de conditionnement 1 possède deux compartiments destinés à contenir chacun un produit.

Dans cette forme de réalisation du dispositif, le mélange des deux produits notamment cosmétiques ou médicamenteux s'effectue de manière totalement étanche. En d'autres termes, il n'y a aucun contact avec l'air ambiant lors du mélange entre les deux produits comme cela va être décrit.

Comme on peut le voir, par exemple, sur la figure 1, le dispositif 1 présente un compartiment primaire 2 qui peut contenir un premier produit et un compartiment secondaire 3 qui peut contenir un second produit.

Le compartiment primaire 2 est, dans la forme de réalisation de l'invention illustrée, délimité par deux éléments à savoir un capuchon 5 et une bague 6 sur laquelle s'engage le capuchon 5.

Le capuchon 5 comprend une jupe 8 sensiblement cylindrique et une surface d'extrémité 9 circulaire. A l'intérieur du capuchon 5, on peut voir que celui-ci est pourvu d'un téton cylindrique 10 qui s'étend depuis la surface d'extrémité 9 en direction du centre du capuchon. L'extrémité du téton cylindrique 10 est de préférence chanfreinée.

La bague 6 comprend, pour sa part, une jupe cylindrique 12 de laquelle s'étend radialement une nervure annulaire 14 sensiblement à mi hauteur de la bague 6 dans l'exemple de réalisation illustré.

De façon tout à fait originale, la bague 6 comprend une paroi de séparation 15.

Comme on peut le voir plus particulièrement à la figure 4 qui représente le compartiment primaire 2 à une échelle agrandie, la paroi de séparation 15 comprend une portion tronconique 17 qui s'étend depuis la jupe 12 radialement en direction de l'axe de symétrie de la bague 6. En son centre, la paroi de séparation 15 possède une ouverture 13 qui est fermée par un obturateur 18. L'obturateur 18 est lui-même relié à une tige 16. La paroi de séparation 15 et l'obturateur 18 sont reliés par un pont 19 continu de matière qui assure une étanchéité de part et d'autre de la paroi de séparation 15 tout en constituant une zone de faiblesse qui servira de zone percutable.

La jonction entre la paroi de séparation 15 issue de la jupe 12 et l'obturateur 18 issu de la tige 16 se fait au niveau d'un pont de matière 19 - circulaire dans le cas illustré - de faible épaisseur.

La zone de faiblesse formée par le pont de matière 19 constitue donc une ligne de rupture dont on verra plus loin la fonction.

Le capuchon 5 est engagé sur la bague 6 de telle sorte que le téton cylindrique 10 vient se placer sur l'extrémité de la tige 16, tandis que la jupe 8 du capuchon 5 glisse sur la jupe 12 de la bague 6.

Il est prévu un ajustement radial entre la jupe 8 du capuchon 5 et la jupe 12 de la bague 6 pour que, une fois engagé sur la bague 6, le capuchon 5 forme avec celle-ci une enceinte étanche.

Ainsi, préalablement à l'engagement du capuchon 5 sur la bague 6, il est possible d'introduire dans la bague 6 un produit liquide, pâteux ou granuleux qui n'est pas représenté sur les figures 1 à 4.

Comme le montre la figure 4, dans une variante d'exécution, il est envisagé de placer une bague d'inviolabilité 20 entre l'extrémité de la jupe 8 du capuchon 5 et la nervure annulaire 14 qui s'étend radialement depuis la jupe 12 de la bague 6. La bague d'inviolabilité 20 peut être issue de moulage du capuchon 5.

Le dispositif de conditionnement 1 comporte, de plus, un compartiment secondaire qui est constitué par un corps 21 préférentiellement en matière plastique bien qu'il soit tout à fait envisageable de le réaliser en verre.

Le corps 21 présente une partie tubulaire ouverte à l'une de ses extrémités, tandis que sa seconde extrémité est pourvue d'un embout sécable 24 relié au corps par une ligne de rupture 25.

Le dispositif de conditionnement 1 à deux compartiments 2 et 3 selon l'invention est obtenu en engageant la bague 6 dans le corps 21.

Pour cela, il est prévu que le corps 21 soit pourvu d'une rainure annulaire 26 sur sa face interne, tandis que la bague 6 est pourvue d'une nervure annulaire 29 sur sa face externe, de sorte qu'il se créé un encliquetage lors de l'insertion de la bague 6 dans le corps 21.

Préalablement à l'insertion de la bague 6 sur le corps 21, il est prévu que le corps 22 soit rempli d'un produit distinct du produit contenu dans le compartiment primaire 2, ce produit pouvant être liquide, pâteux ou granuleux.

L'opération de mélange, illustrée à la figure 5, des deux produits qui sont conditionnés de façon séparée et totalement hermétique ; se fait de manière extrêmement simple pour l'utilisateur puisqu'il lui suffit, après avoir enlevé la bague d'inviolabilité 20, d'exercer un appui sur la surface d'extrémité 9 du capuchon 5 qui se transmet à la tige 16 et entraîne une rupture de la paroi de séparation 15 entre le compartiment primaire 2 et le compartiment secondaire 3.

La course du capuchon 5 se termine lorsque l'extrémité de sa jupe 8 vient en appui sur la nervure annulaire 14.

Dans cet état, le compartiment primaire 2 est en communication avec le compartiment secondaire 3 et les produits qui étaient stockés séparément peuvent migrer par l'ouverture 13 l'un vers l'autre de manière à constituer une solution cosmétique ou médicamenteuse prête à l'emploi.

Il est à noter que lors de la percussion de la paroi de séparation 15 l'extrémité de la tige 16 s'engage dans le téton cylindrique 10 et se coince dans ce dernier. Ainsi, la tige 16 et son obturateur 18 restent solidaires du capuchon 5, ce qui évite qu'ils migrent vers le compartiment secondaire 3.

Cette forme d'exécution de l'invention s'avère tout à fait avantageuse puisqu'elle est réalisée dans une enceinte totalement confinée sans aucun contact avec le milieu ambiant et d'éventuels contaminants.

La figure 7 montre, en coupe longitudinale, une forme de réalisation de l'invention dans laquelle le dispositif de conditionnement selon l'invention est doté des moyens de rappel de l'obturateur 18.

Comme on peut le voir sur cette figure, un manchon élastique 36 est interposé entre la jupe 12 de la bague 6 et le capuchon 5.

En se reportant à la figure 8 qui montre la bague 6 en perspective, on peut voir que celui-ci est doté de quatre nervures 44 internes qui servent d'appui au manchon élastique 36.

Le manchon élastique 36 qui est représenté de façon isolée à la figure 9 peut comprendre une base 36a qui insérée dans la jupe 12 de la bague 6 et une cheminée 36b dans laquelle s'engage le téton cylindrique 10 et vient en appui contre le capuchon 5.

La bague élastique 19 est réalisée dans une matière élastique telle qu'un élastomère, synthétique ou naturelle.

On note que le dispositif représenté aux figures 7 à 12 présente un obturateur 18 qui est emmanché à force dans une ouverture pratiquée dans la paroi de séparation. Dans cette forme de réalisation, l'étanchéité entre le compartiment primaire 2 et le compartiment secondaire 3 n'est pas réalisée par une paroi sécable mais est réalisée par un ajustement serré entre l'obturateur 18 et l'ouverture 13 de la paroi de séparation 15. La zone percutable est réalisée par l'ajustement serré entre l'obturateur 18 et l'ouverture 13 de la paroi de séparation 15.

En termes fonctionnels, ces deux formes de réalisation sont sensiblement équivalentes car elles permettent d'assurer une séparation étanche entre les compartiments primaire 2 et secondaire 3 et elles rendent apparente l'ouverture de l'obturateur 18 après sa première utilisation. Ce point est d'importance car il ne doit pas se produire de mise en communication entre les compartiments primaire 2 et secondaire 3 sans une intervention détectable d'un utilisateur.

De manière pratique, l'obturateur 18 peut être moulé avec la paroi de séparation en étant relié par des ponts de matière pour être ensuite engagé en force dans l'ouverture 13.

La bague d'inviolabilité 20 peut être, comme le montre la figure 7, venue de moulage avec le capuchon 5.

La figure 10 montre le compartiment primaire 2 du dispositif avant son percutage. Les figures 11 et 12 montrent le dispositif en fin de percutage.

En exerçant un appui sur le capuchon 5, la tige 16 et l'obturateur 18 sont poussés hors de la bague 6 mettant ainsi le compartiment primaire 2 en communication avec le compartiment secondaire 3.

En pratique, l'utilisateur doit exercer une pression élevée sur le capuchon pour séparer l'obturateur 18 de la paroi de séparation 15.

Au cours du percutage de la paroi de séparation 15, le manchon élastique 36 est écrasé. Lorsque l'action sur le capuchon 5 cesse, le manchon élastique 36 exerce sa fonction de rappel et fait rentrer la tige et l'obturateur 18 jusqu'à une position dans laquelle l'obturateur 18 vient en appui contre l'ouverture 13 pratiquée dans la paroi de séparation, sans pour autant pourvoir s'insérer dans l'ouverture 13.

Le manchon élastique 36 exerce un rappel sur l'obturateur 18, ce qui permet après la reconstitution de la composition d'interdire à celle-ci l'accès au compartiment primaire. Dans certaines applications, il peut être préférable d'éviter que la composition reconstituée ne pénètre dans le compartiment primaire. Il peut s'avérer préférable pour le bon écoulement de la composition d'éviter qu'elle ne reste dans le compartiment primaire.

La figure 13 montre une autre forme de réalisation dans laquelle la fonction de rappel de l'obturateur 18 est réalisée par des moyens mécaniques.

Dans cette forme de réalisation, il est prévu que le capuchon 5 soit doté sur sa face intérieure d'un filetage 42, tandis que la bague reçoit un filetage 43 complémentaire. Cette forme de réalisation est basée sur la précédente mais s'en distingue par l'absence de cette bague élastique 19 de rappel, ce rappel étant réalisé mécaniquement par les filetages 42 et 43.

La mise en oeuvre du dispositif dans cette forme de réalisation est similaire.

La paroi de séparation 15 est percutée en exerçant une pression sur le capuchon 5 puis en mettant en prise les filetages 42 et 43 du capuchon 5 et de la bague 6. L'obturateur 18 est désolidarisé de la paroi de séparation ce qui met en communication le compartiment primaire 2 et le compartiment secondaire 3.

Par rotation du capuchon, il est possible d'ouvrir et de fermer l'ouverture de la paroi de séparation.

Il est à noter que le compartiment 2 n'est pas nécessairement une ampoule sécable. Ce compartiment peut comprendre une pompe avec un tube plongeur qui permet d'extraire le produit reconstitué.

L'invention peut être mise en oeuvre dans une autre forme de réalisation qui est illustrée aux figures 14 à 17.

Une ampoule 1 selon cette autre forme de réalisation comporte un compartiment primaire 2 et un compartiment secondaire 3 délimités de manière étanche par une paroi de séparation qui possède des moyens de rupture de celui-ci.

Comme on peut le voir, par exemple sur la figure 14, l'ampoule 1 possède un corps primaire 22 qui délimite le compartiment primaire 2 et un corps secondaire 23 qui délimite le compartiment secondaire 3.

Les corps primaire 22 et secondaire 23 possèdent chacun un embout cassable 24 reliés respectivement par une zone de rupture 25.

Les corps primaire 22 et secondaire 23 peuvent être réalisés de préférence en matière plastique moulée ou souflée mais pourraient éventuellement être réalisés en verre.

L'ampoule 1 est ainsi constituée par le corps primaire 22 et par le corps secondaire 23 réunis par une bague 6 centrale qui assure la jonction de ces deux éléments.

On peut se reporter, par exemple, à la figure 15 pour apprécier plus précisément la structure de la bague 6.

La bague 6 comprend une paroi de séparation 30 de forme annulaire. De part et d'autre de cette paroi de séparation 30, s'étendent deux jupes cylindriques 31 et 32.

Dans l'exemple illustré à la figure 15, on peut constater que les jupes cylindriques 31 et 32 sont asymétriques.

On peut noter que la paroi de séparation 30 déborde radialement des deux jupes 31 et 32 qui sont dans l'alignement l'une de l'autre.

La paroi de séparation 30 forme donc un épaulement qui dépasse de la surface des deux jupes 31 et 32.

A proximité de la paroi de séparation 30, on peut noter que les jupes 31 et 32 sont chacune pourvue d'une nervure annulaire 34 et 35.

Une particularité de la bague 28 est qu'elle intègre une tige 38 au niveau de sa paroi de séparation. La tige 38 est reliée à la paroi de séparation 30 par une zone de liaison de faible épaisseur qui, comme on le verra plus loin, se comporte comme des moyens de rupture de la tige 38 par rapport à la paroi de séparation 30. De façon concrète, la tige 38 possède un obturateur 40 qui s'intègre dans une ouverture 41 pratiquée dans la paroi de séparation 30 et est reliée à la paroi de séparation 30 par un pont de matière de faible épaisseur qui constitue une zone de faiblesse.

La figure 16 montre le compartiment primaire 2 dans sa configuration assemblée. Dans cette configuration, comme on peut le voir sur cette figure, la bague 6 reçoit un premier produit qui, dans l'exemple représenté, est présent sous forme de granulés. Ce produit est stocké dans la cavité délimitée par la jupe 31 et fermée par le corps primaire 22 qui est engagé sur la jupe 31.

L'étanchéité du compartiment primaire 2 est réalisée par un chevauchement important entre la jupe 31 et le corps primaire 22.

Un encliquetage indémontable est réalisé par l'engagement de la nervure annulaire 34 dans une gorge annulaire 39 complémentaire présente dans le corps primaire 22.

Ainsi, comme le montre la figure 17, un produit par exemple cosmétique ou pharmaceutique peut être conditionné de façon étanche dans le compartiment primaire 2.

L'assemblage complet du dispositif 1, tel qu'on peut le voir par exemple sur la figure 5, est obtenu en engageant le corps secondaire 23 sur la bague 28. Ainsi, le corps secondaire 23 préalablement rempli, par exemple d'un liquide, reçoit la bague 28 par engagement de sa jupe 31 dans le corps secondaire 23.

Comme le montre la figure 14, le dispositif 1 comprend donc deux compartiments 2 et 3 qui sont séparés l'un de l'autre de manière étanche et qui peuvent contenir deux produits qui doivent être mélangés pour reconstituer une composition en vue de son application.

La reconstitution s'obtient, comme cela est illustré à la figure 18.

Il est prévu de casser l'embout sécable 24 du corps primaire 22 pour pouvoir accéder à la tige 38.

Ainsi, un utilisateur peut agir sur la tige 38 pour obtenir la rupture de la zone de liaison entre la tige et la paroi de séparation 15. La tige 38 peut alors être retirée de l'ampoule 1, ce qui permet de créer l'ouverture 41 dans la paroi de séparation 30 par laquelle le produit contenu dans le compartiment primaire peut migrer vers le produit liquide, dans l'exemple représenté, qui est contenu dans le compartiment secondaire.

Dans cette seconde forme de réalisation, l'ampoule permet de conditionner deux produits qui doivent être mélangés pour reconstituer un produit au moment de son application.

Dans un mode de réalisation non représenté, la tige des moyens d'obstruction peut être munie d'une nervure annulaire ménagée sur sa surface faisant saillie de la zone de rupture afin de venir s'engager par encliquetage avec une nervure annulaire ménagée dans la surface interne de la tête sécable. Ainsi, lorsque l'utilisateur sépare la tête sécable du corps, les deux nervures annulaires coopèrent pour extraire la tige et donc les moyens d'obstruction hors du corps de l'ampoule.

Ainsi, l'ampoule 1 selon la présente invention permet de stocker deux produits de façon séparée, et d'assurer leur mélange dans des conditions stériles si besoin est. Bien entendu les premier et second produits peuvent être de natures différentes ou semblables, en particulier chacun peut se présenter sous la forme d'un liquide, d'un solide, d'un gaz ou d'une pâte, par exemple. Une ampoule 1 selon l'invention est particulièrement adaptée pour préparer une composition médicamenteuse ou cosmétique binaire.

Bien entendu les exemples de réalisations évoqués ci-dessus ne présentent aucun caractère limitatif et d'autres améliorations peuvent être apportées à l'ampoule 1 selon l'invention, sans pour autant sortir du cadre de l'invention où d'autres formes de l'ampoule peuvent être réalisées.

## Revendications

1. Dispositif de conditionnement d'une composition binaire, le dispositif comprenant un compartiment primaire (2) contenant un premier produit et un compartiment secondaire (3) contenant un deuxième produit, le compartiment primaire (2) et le compartiment secondaire (3) étant délimités de manière étanche par une paroi de séparation (15,30) comprenant une ouverture fermée par un obturateur (18) relié à la paroi de séparation par une zone percutable, **caractérisé en ce que** l'obturateur (18) forme une pièce intégrale avec des moyens d'actionnement permettant de rompre la zone percutable pour dégager l'ouverture et mettre en communication le compartiment primaire (2) avec le compartiment secondaire (3).

2. Dispositif (1) de conditionnement d'une composition binaire selon la revendication 1, **caractérisé en ce que** les moyens d'actionnement comprennent une tige (16, 38) liée rigidement à l'obturateur, de sorte qu'une action sur la tige entraîne une rupture de la zone percutable.

3. Dispositif (1) de conditionnement d'une composition binaire selon la revendication 1 ou 2, **caractérisé en ce que** le dispositif présente une bague (6) séparant le compartiment primaire (2) et le compartiment secondaire (3) et intégrant la paroi de séparation et l'obturateur reliés par une zone percutable.

4. Dispositif (1) de conditionnement d'une composition binaire selon la revendication 3, **caractérisé en ce que** la bague (6) présente une jupe (12) sur laquelle s'engage un capuchon (5) délimitant le compartiment primaire (2), le capuchon (5) possédant un téton cylindrique (10) engagé sur la tige (16), le capuchon (5) pouvant coulisser sur la jupe (12) entre une position d'obturation de la paroi de séparation et une position d'ouverture de la paroi de séparation dans laquelle la tige (16) percute la zone percutable ouvrant l'ouverture et mettant en communication le compartiment primaire (2) et le compartiment secondaire (3).

5. Dispositif (1) de conditionnement d'une composition binaire selon la revendication 4, **caractérisé en ce que** le dispositif comprend des moyens de rappel susceptibles de ramener l'obturateur contre l'ouverture pour refermer la paroi de séparation qui délimite le compartiment primaire (2) et le compartiment secondaire (3), après rupture de la zone percutable.

6. Dispositif de conditionnement d'une composition binaire selon la revendication 5, **caractérisé en ce que** les moyens de rappel comprennent un manchon élastique (36) interposé entre le capuchon (5) et la bague (6) assurant le rappel de l'obturateur (18) contre la paroi de séparation.

7. Dispositif (1) de conditionnement d'une composition binaire selon la revendication 6, **caractérisé en ce que** le manchon élastique (36) comprend une base qui est insérée dans la jupe (12) de la bague (6) et une cheminée dans laquelle s'engage le téton cylindrique et vient en appui contre le capuchon (5).

8. Dispositif (1) de conditionnement d'une composition binaire selon la revendication 5, **caractérisé en ce que** le capuchon (5) est pourvu d'un filetage sur sa face interne et **en ce que** la bague est pourvue d'un filetage permettant par la rotation du capuchon (5) de ramener l'obturateur contre la paroi de séparation.

9. Dispositif (1) de conditionnement d'une composition binaire selon l'une des revendications 4 à 8, **caractérisé en ce que** la bague (6) présente une nervure annulaire (14) contre laquelle s'appuient le corps (21) et le capuchon (5) en position d'ouverture de la paroi.

10. Dispositif (1) de conditionnement d'une composition binaire selon la revendication 9, **caractérisé en ce qu'**une bande d'inviolabilité (20) est interposée entre le capuchon (5) et la nervure annulaire (14) dont la dimension est au moins égale à la course permettant de rompre la zone percutable reliant l'obturateur (18) à la paroi de séparation.

11. Dispositif (1) de conditionnement d'une composition binaire selon la revendication 3, **caractérisé en ce que** le dispositif présente un corps (23) possédant un embout sécable (24), engagé sur la bague (6) et délimitant le compartiment secondaire (3).

12. Dispositif (1) de conditionnement d'une composition binaire selon la revendication 2, **caractérisé en ce que** le dispositif comprend un corps primaire (22) et un corps secondaire (23) engagés à chaque extrémité d'une bague (28)..

13. Dispositif (1) de conditionnement d'une composition binaire selon la revendication 12, **caractérisé en ce que** la bague (28) présente une paroi de séparation (30) et un obturateur (40) solidaire de la tige (38) relié à la paroi de séparation (30) par un pont de matière de faible épaisseur.

14. Dispositif (1) de conditionnement d'une composition binaire selon la revendication 13, **caractérisé en ce que** le corps primaire (22) présente un embout sécable (24) permettant d'accéder à la tige (38) et **en ce que** le corps secondaire (23) possède un embout sécable (24) permettant de libérer une composition reconstituée présente dans le compartiment secondaire (3).

15. Dispositif (1) de conditionnement d'une composition binaire selon la revendication 14, **caractérisé en ce que** la tige (38) pénètre dans l'embout sécable (24).

16. Dispositif (1) de conditionnement d'une composition binaire selon l'une des revendications 1 à 15, **caractérisé en ce que** la zone percutable est constituée par un pont de matière qui relie l'obturateur (18) à la paroi de séparation (15).

17. Dispositif (1) de conditionnement d'une composition binaire selon l'une des revendications 1 à 16, **caractérisé en ce que** la zone percutable est constituée par un ajustement serré entre l'obturateur (18) et la paroi de séparation (15).

## Claims

1. A device for packaging a binary composition, the device comprising a primary compartment (2) containing a first product and a second compartment (3) containing a second product, the primary compartment (2) and the secondary compartment (3) being sealably delimited by a partition wall (15, 30) comprising an opening closed by an obturator (18) connected to the partition wall by a breakable zone, **characterized in that** the obturator (18) is integral with an actuating means making it possible to break the breakable zone to free the opening and put the primary compartment (2) in communication with the secondary compartment (3).

2. The binary composition packaging device (1) according to claim 1, **characterized in that** the actuating means comprises a rod (16, 38) rigidly connected to the obturator, so that acting on the rod causes a break in the breakable zone.

3. The binary composition packaging device (1) according to claim 1 or 2, **characterized in that** the device has a ring (6) separating the primary compartment (2) and the secondary compartment (3) and integrating the partition wall and the obturator connected by a breakable zone.

4. The binary composition packaging device (1) according to claim 3, **characterized in that** the ring (6) has a skirt (12) on which a cover (5) is engaged delimiting the primary compartment (2), the cover (5) having a cylindrical head (10) engaged on the rod (16), the cover (5) being able to slide on the skirt (12) between a covering position of the partition wall and an open position of the partition wall in which the rod (16) breaks the breakable zone to open the opening and put the primary compartment (2) and the secondary compartment (3) in communication.

5. The binary composition packaging device (1) according to claim 4, **characterized in that** the device comprises a return means capable of bring the obturator back against the opening to close the partition wall that delimits the primary compartment (2) and the secondary compartment (3), after breaking the breakable zone.

6. The binary composition packaging device (1) according to claim 5, **characterized in that** the return means comprises an elastic sleeve (36) inserted between the cover (5) and the ring (6) ensuring the return of the obturator (18) against the partition wall.

7. The binary composition packaging device (1) according to claim 6, **characterized in that** the elastic sleeve (36) comprises a base that is inserted into the skirt (12) of the ring (6) and a shaft in which the cylindrical head is engaged and bears against the cover (5).

8. The binary composition packaging device (1) according to claim 5, **characterized in that** the cover (5) is provided with a thread on the inner surface thereof and **in that** the ring is provided with a thread making it possible to bring the obturator back against the partition wall by rotating the cover (5).

9. The binary composition packaging device (1) according to one of claims 4 to 8, **characterized in that** the ring (6) has an annular rib (14) against which the body (21) and the cover (5) bear in the open position of the wall.

10. The binary composition packaging device (1) according to claim 9, **characterized in that** a tamper-evident strip (20) is inserted between the cover (5) and the annular rib (14) whereof the size is at least equal to the travel making it possible to break the breakable zone connecting the obturator (18) to the partition wall.

11. The binary composition packaging device (1) according to claim 3, **characterized in that** the device has a body (23) having a frangible tip (24), engaged on the ring (6) and delimiting the secondary compartment (3).

12. The binary composition packaging device (1) according to claim 2, **characterized in that** the device comprises a primary body (22) and a secondary body (23) engaged at each end of a ring (28).

13. The binary composition packaging device (1) according to claim 12, **characterized in that** the ring (28) has a partition wall (30) and an obturator (40) secured to the rod (38) connected to the partition wall (30) by a thin bridge of material.

14. The binary composition packaging device (1) according to claim 13, **characterized in that** the primary body (22) has a frangible tip (24) making it possible to access the rod (38) and **in that** the secondary body (23) has a frangible tip (24) making it possible to release a reconstituted composition present in the secondary compartment (3).

15. The binary composition packaging device (1) according to claim 14, **characterized in that** the rod (38) penetrates the frangible tip (24).

16. The binary composition packaging device (1) according to one of claims 1 to 15, **characterized in that** the breakable zone is made up of a bridge of material that connects the obturator (18) to the partition wall (15).

17. The binary composition packaging device (1) according to one of claims 1 to 16, **characterized in that** the breakable zone is formed by a tight adjustment between the obturator (18) and the partition wall (15).

## Patentansprüche

1. Vorrichtung zur Verpackung mit einer binären Zusammensetzung, wobei die Vorrichtung eine primäre (2) Abteilung umfasst, die ein erstes Produkt enthält, und eine sekundäre (3) Abteilung, die ein zweites Produkt enthält, wobei die primäre Abteilung (2) und die sekundäre Abteilung (3) auf dichte Weise durch eine Trennwand (15, 30) begrenzt sind, umfassend eine Öffnung, die durch einen Pfropfen verschlossen ist (18), verbunden mit der Trennwand durch einen einschlagbaren Bereich, **dadurch gekennzeichnet, dass** der Pfropfen (18) ein integrales Stück mit Betätigungsmitteln bildet, die ermöglichen, den einschlagbaren Bereich zu brechen, um die Öffnung freizusetzen und die primäre Abteilung (2) mit dem sekundären Abteilung (2) zu verbinden.

2. Vorrichtung (1) zur Verpackung mit einer binären Zusammensetzung nach Anspruch 1, **dadurch gekennzeichnet, dass** die Betätigungsmittel einen Schaft (16, 38) umfassen, der starr mit dem Pfropfen verbunden ist, so dass eine Einwirkung auf den Schaft zu einem Bruch des einschlagbaren Bereichs führt.

3. Vorrichtung (1) zur Verpackung mit einer binären Zusammensetzung nach Anspruch 1 oder 2, **dadurch gekennzeichnet, dass** die Vorrichtung einen Ring (6) aufweist, der die primäre Abteilung (2) und die sekundäre Abteilung (3) trennt und die Trennwand und den Pfropfen, verbunden durch einen einschlagbaren Bereich, integriert.

4. Vorrichtung (1) zur Verpackung mit einer binären Zusammensetzung nach Anspruch 3, **dadurch gekennzeichnet, dass** der Ring (6) einen Mantel (12) aufweist, auf den eine Kappe (5) eingreift, die die primäre Abteilung (2) begrenzt, wobei die Kappe (5) einen zylindrischen Zapfen (10) aufweist, der auf den Schaft (16) eingreift, wobei die Kappe (5) auf dem Mantel (12) zwischen einer Verschlussposition der Trennwand und einer Öffnungsposition der Trennwand gleiten kann, wobei der Schaft (16) auf den einschlagbaren Bereich einschlägt und die Öffnung öffnet und die primäre Abteilung (2) mit der sekundären Abteilung (3) verbindet.

5. Vorrichtung (1) zur Verpackung mit einer binären Zusammensetzung nach Anspruch 4, **dadurch gekennzeichnet, dass** die Vorrichtung Rückholmittel umfasst, die den Pfropfen gegen die Öffnung zurückbringen können, um die Trennwand, die die primäre Abteilung (2) und die sekundäre Abteilung (3) trennt, nach dem Bruch des einschlagbaren Bereichs erneut zu schließen.

6. Vorrichtung zur Verpackung mit einer binären Zusammensetzung nach Anspruch 5, **dadurch gekennzeichnet, dass** die Rückholmittel eine elastische Muffe (36) umfassen, die zwischen der Kappe (5) und dem Ring (6) eingeschoben ist und die Rückholung des Pfropfens (18) gegen die Trennwand sicherstellt.

7. Vorrichtung (1) zur Verpackung mit einer binären Zusammensetzung nach Anspruch 6, **dadurch gekennzeichnet, dass** die elastische Muffe (36) eine Basis umfasst, die in den Mantel (12) des Rings (6) eingeführt ist, und einen Kamin, in den der zylindrische Zapfen eingreift und auf der Kappe (5) aufliegt.

8. Vorrichtung (1) zur Verpackung mit einer binären Zusammensetzung nach Anspruch 5, **dadurch gekennzeichnet, dass** die Kappe (5) auf ihrer inneren Seite mit einem Gewinde versehen ist, das durch die Drehung der Kappe (5) ermöglicht, den Pfropfen gegen die Trennwand zurückzuholen.

9. Vorrichtung (1) zur Verpackung mit einer binären Zusammensetzung nach einem der Ansprüche 4 bis 8, **dadurch gekennzeichnet, dass** der Ring (6) eine ringförmige Rippe (14) aufweist, gegen die der Körper (21) und die Kappe (5) in der Öffnungsposition der Wand aufliegen.

10. Vorrichtung (1) zur Verpackung mit einer binären Zusammensetzung nach Anspruch 9, **dadurch gekennzeichnet, dass** ein Garantieband (20) zwischen die Kappe (5) und die ringförmige Rippe (14) eingeschoben ist, dessen Abmessung mindestens gleich dem Weg ist, der ermöglicht, den einschlagbaren Bereich einzuschlagen, der den Pfropfen (18) mit der Trennwand verbindet.

11. Vorrichtung (1) zur Verpackung mit einer binären Zusammensetzung nach Anspruch 3, **dadurch gekennzeichnet, dass** die Vorrichtung einen Körper (23) aufweist, der eine trennbare Tülle (24) umfasst, die auf den Ring (6) eingreift und die sekundäre Abteilung (3) begrenzt.

12. Vorrichtung (1) zur Verpackung mit einer binären Zusammensetzung nach Anspruch 2, **dadurch gekennzeichnet, dass** die Vorrichtung einen primären Körper (22) und einen sekundären Körper (23) aufweist, die auf jedes Ende eines Rings (28) eingreifen.

13. Vorrichtung (1) zur Verpackung mit einer binären Zusammensetzung nach Anspruch 12, **dadurch gekennzeichnet, dass** der Ring (28) eine Trennwand (30) und einen Pfropfen (40) aufweist, der fest mit dem Schaft (38) verbinden ist, der durch eine Materialbrücke mit geringer Dicke mit der Trennwand (30) verbunden ist.

14. Vorrichtung (1) zur Verpackung mit einer binären Zusammensetzung nach Anspruch 13, **dadurch gekennzeichnet, dass** der primäre Körper (22) eine trennbare Tülle (24) aufweist, die ermöglicht, auf den Schaft (38) zuzugreifen, und **dadurch**, dass der sekundäre Körper (23) eine trennbare Tülle (24) aufweist, die ermöglicht, eine wieder hergestellte Zusammensetzung, die in der sekundären Abteilung (3) vorhanden ist, freizugeben.

15. Vorrichtung (1) zur Verpackung mit einer binären Zusammensetzung nach Anspruch 14, **dadurch gekennzeichnet, dass** der Schaft (38) in die trennbare Tülle (24) eindringt.

16. Vorrichtung (1) zur Verpackung mit einer binären Zusammensetzung nach einem der Ansprüche 1 bis 15, **dadurch gekennzeichnet, dass** der einschlagbare Bereich aus einer Materialbrücke gebildet ist, die den Pfropfen (18) mit der Trennwand (15) verbindet.

17. Vorrichtung (1) zur Verpackung mit einer binären Zusammensetzung nach einem der Ansprüche 1 bis 16, **dadurch gekennzeichnet, dass** der einschlagbare Bereich aus einer Presspassung zwischen dem Pfropfen (18) und der Trennwand (15) gebildet ist.
